# EUROPÄISCHE PATENTSCHRIFT

(11) **EP 1 523 641 B1**
(45) Veröffentlichungstag und Bekanntmachung des Hinweises auf die Patenterteilung: **29.11.2006**
(21) Anmeldenummer: 03787723.0
(22) Anmeldetag: 23.07.2003
(51) Int. Cl.: F23D 14/16, F23C 99/00

(54) **PORENBRENNER SOWIE GARGERÄT, ENTHALTEND MINDESTENS EINEN PORENBRENNER**
PORE BURNER AND COOKING APPLIANCE CONTAINING AT LEAST ONE PORE BURNER
BRULEUR A CORPS POREUX ET APPAREIL DE CUISSON CONTENANT AU MOINS UN BRULEUR A CORPS POREUX

(30) Priorität: 23.07.2002 DE 10233340
(43) Veröffentlichungstag der Anmeldung: 20.04.2005
(73) Patentinhaber: Rational AG, 86899 Landsberg/Lech (DE)
(72) Erfinder: BERSTECHER, Karlheinz, 86859 Igling (DE); KOCH, Franz, 86836 Untermeitingen (DE); LICHTENSTERN, Manfred, 86947 Weil/Petzenhausen (DE); OTMINGHAUS, Rainer, 86899 Landsberg (DE); RUSCHE, Stefan, 86854 Amberg (DE)
(74) Vertreter: Weber-Bruls, Dorothée
(86) Internationale Anmeldenummer: PCT/DE2003/002476
(87) Internationale Veröffentlichungsnummer: WO 2004/016987

(56) Entgegenhaltungen:
- EP-A- 0 329 863
- EP-A- 0 382 674
- EP-A- 0 947 770
- WO-A-00/63617
- WO-A-01/79756
- WO-A-99/18393
- DE-A- 2 652 291
- DE-B- 1 237 962
- FR-A- 1 151 211
- FR-A- 1 530 916
- FR-A- 2 689 615
- GB-A- 2 267 750
- NL-C- 1 003 250
- US-A- 5 085 579
- US-A- 5 348 468

## Beschreibung

Die vorliegende Erfindung betrifft einen Porenbrenner, insbesondere für Gargeräte, nach dem Oberbegriff von Anspruch 1, sowie ein Gargerät, enthaltend mindestens einen Porenbrenner. Ferner betrifft die Erfindung ein Porenbrennersystem sowie die Verwendung von Porenbrennern und Porenbrennernsystemen zur Wärme- und/oder Dampferzeugung in Gargeräten und Heizgeräten sowie schließlich diese Gar- und Heizgeräte.

Porenbrenner sind dem Fachmann hinlänglich bekannt. Hierbei handelt es sich im allgemeinen um einen Brenner mit einem vorgegebenen Brennraumvolumen mit räumlich zusammenhängenden Hohlräumen, über die bzw. in denen eine definierte Flammenzone gebildet wird. Ausführungsformen bekannter Porenbrenner finden sich z.B. in der US 5,522,723, WO 95/01532, DE 199 39 951 A1 und DE 199 04 921 C2 beschrieben. Mit Hilfe von Porenbrennern läßt sich z.B. die Baugröße von industriellen wie auch häuslichen Dampf- bzw. Heißwasserkesseln verkleinern, da die Wärmeenergie sowohl über Strahlung als auch mittels Wärmeleitung abgegeben wird, wodurch sich der konvektive Anteil des Wärmeübertrags verkleinert. In der DE 199 04 921 C2 wird z.B. ein Gehäusebehälter beschrieben, der neben einem Strahlungs-Wärmetauscher und einem Konvektions-Wärmetauscher auch einen Porenbrenner umfaßt, welcher zum Erhitzen von Flüssigkeiten geeignet ist. In der DE 198 04 267 A1 findet sich ein mit einem Porenbrenner ausgestatteter Großwasserraumkessel zur Erzeugung von Wasserdampf und/oder Heißwasser.

Insbesondere bei komprimierter Bauweise und hohen Umgebungstemperaturen wird gemäß DE 199 39 951 A1 ein unter diesen Bedingungen häufig auftretender Flammenrückschlag bzw. eine mangelhafte Flammenstabilität, z.B. bedingt durch Druckschwankungen und Unterdruck, dadurch vermieden, daß die Porengröße des Porenbrenners in Strömungsrichtung zunimmt. Hierbei ist in einer Zone des porösen Materials für die Porengröße eine kritische Péclet-Zahl einzuhalten, oberhalb der die Flammenentwicklung erfolgt und unterhalb der sie unterdrückt wird. Bei einem Porenbrenner, wie in DE 199 39 951 A1 beschrieben, findet die Reaktion des Brennstoff/Oxidationsmittelgemisches innerhalb der porösen Matrix statt. Diese poröse Matrix wird vorzugsweise durch Schüttungen aus temperaturbeständigen keramischen Kugeln oder Sattelkörpern hergestellt. Füllkörperschüttungen gemäß DE 199 39 951 A1 verfügen demgemäß über mindestens zwei Zonen aus Schüttmaterial mit unterschiedlicher Porengröße. Die WO 95/01532 befaßt sich ebenfalls mit dem Problem, eine stabile Flamme bei niedriger Temperatur und geringer Schadstoffemission zu erzeugen. Dieser Druckschrift ist zu entnehmen, die Porösität des Porenbrenners längs des Brennraumes derart zu ändern, daß die Porengröße in Flußrichtung des Gas/Luftgemisches vom Einlaß zum Auslaß hin zunimmt. Das verwendete poröse Material des Porenbrenners wird wiederum über Schüttgut, beispielsweise in Form locker geschichteter Körner, erhalten, die in einem Sinterungsprozeß verfestigt werden. Schließlich finden sich grundlegende Ausführungsformen zur Porenbrennertechnik in der EP 0 840 061 A1 sowie in der DE-OS 2 211 297 beschrieben.

Bei den vorhergehend beschriebenen, aus dem Stand der Technik bekannten Porenbrennern finden die der Flammenbildung zugrundeliegenden Reaktionen zwischen dem Brenngas und dem Oxidationsmittel regelmäßig überwiegend oder vollständig innerhalb der porösen Matrix statt. Demgemäß strömen die heißen Reaktionsprodukte ohne Flammenbildung aus den Brennhohlräumen aus. Diese Verfahrensweise bringt es mit sich, daß die Flammen durch das Brennermaterial gekühlt werden, was eine weitere Flammenfortpflanzung sowie einen Flammenrückschlag verhindern hilft. Sind jedoch die Brennermassen sowie die Brennerbelastungen sehr klein bemessen, kann es dennoch zu einem Flammenrückschlag kommen. Dieses ist z.B. regelmäßig dann der Fall, wenn in kompakten Heizgeräten durch hohe Umgebungstemperaturen auch im Brennraum selber hohe Temperaturen vorliegen. Ein Flammenrückschlag läßt sich dann häufig nur noch über eine ausreichende Flammenkühlung erreichen. Hierfür bedarf es jedoch einer großen Masse mit hoher Wärmekapazität und guter thermischer Leitfähigkeit. Den beschriebenen Porenbrennervorrichtungen ist weiterhin gemein, daß eine optimierte Gashomogenisierung und Gasverteilung über die Brenneroberfläche sowie eine hinreichende Flammenstabilität sowie Formstabilität der Oberfläche regelmäßig nur über die Verwendung mehrerer Bauteile unterschiedlicher Geometrien und/oder Materialien gelingt.

Geeignete Flachflammenbrenner auf der Basis von Porenbrennern sind bislang nur in Form gesinterter Scheiben bekannt, z.B. als Flachflammenbrenner nach dem sogenannten "Kaskan-Typ" (nach W.E. Kaskan, "The dependence of flame temperature on mass burning velocity", 6^{th} Symp. (Int.) on Combustion, The Williams & Wilkins Company, Baltimore, 1956, Seiten 134 bis 143).

Der niederländischen Patentschrift NL 103 250 C2 ist ein Porenbrenner mit einem Gehäuse zu entnehmen, das über einen Einlaß für ein Gas/Luftgemisch als Brennstoff verfügt. Das Porenbrennergehäuse besteht aus gesintertem Metallpulver in Form eines porösen Formkörpers. Dieser Formkörper setzt sich aus mehreren rechteckigen Brennkammerelementen zusammen, die über zwei längliche, gegenüberliegende Befestigungsleisten zusammengehalten werden.

Ein hohes Maß an Flammenstabilität, die Verhinderung von Flammenrückschlag sowie die Gewährleistung einer einheitlichen und konstanten Flammenfront bei einem Flachflammenbrenner lassen sich regelmäßig nur mit einem porösen Material hoher Homogenität erhalten, da andernfalls im allgemeinen ein ungleichmäßiges Strömungsprofil resultiert. Eine poröse Matrix mit hinreichend hoher Homogenität läßt sich zumeist jedoch nur bis zu einer vorgegebenen Bauteilgröße realisieren. Für größer dimensionierte Brenneranlagen sind daher regelmäßig Abstriche hinsichtlich eines gleichmäßigen Strömungsprofils und der damit einhergehenden Eigenschaften in Kauf zu nehmen.

Herkömmliche vollvormischende Brenner, insbesondere auch Flächenbrenner bzw. Flachflammenbrenner, werden bislang im allgemeinen aus Blechen aufgebaut, die mit Loch- und/oder Schlitzmustern versehen sind, beispielsweise wie von Brennern in zylindrischen Brennkammern bekannt. Für eine annähernd homogene Verteilung des Gasgemisches bedarf es darüber hinaus weiterer Bleche mit einer gröberen Lochung, die sich unterhalb der vorgenannten Bleche befinden. Nur unter diesen konstruktiven Vorgaben gelingt es regelmäßig erst, die Strömungsgeschwindigkeiten so einzustellen, daß jeder Stelle das jeweilige Gas/Luftgemisch in geeigneter Menge zugeführt werden kann. Bekannte Flächenbrenner können des weiteren auch aus einem auf einer Trägerkonstruktion befestigten flexiblen Drahtgestrick, aus gelochten Keramiken oder aus Drahtgewebe bestehen. Allerdings bedarf es zur Gashomogenisierung und Gasverteilung sowie für die Flammenstabilität und Formstabilität der Oberfläche ebenfalls stets der Kombination mehrerer Bauteile aus unterschiedlichen Geometrien und Materialien.

Im allgemeinen wird bislang für Gargeräte auf konventionelle Heizsysteme mit elektrischen oder gasbetriebenen Heizelementen zurückgegriffen. Den Wirkungsgrad solcher Heizsysteme zu verbessern, würde dazu beitragen, die natürlichen Energieressourcen zu schonen und den Schadstoffausstoß zu verringern.

Es wäre daher wünschenswert, auf Gargeräte zurückgreifen zu können, die, unabhängig von ihrer Größe, über ein sehr energieeffizientes und schadstoffarmes und damit auch ökoeffizientes Heizsystem verfügen.

Gegenwärtig erhältliche Porenbrenner zeichnen sich zudem häufig auch dadurch aus, daß bei Verwendung von vollvorgemischten Gas/Luftgemischen sich stark unterschiedliche Zusammensetzungen sowie sehr variable Volumenströme bei niedriger Flächenbelastung realisieren lassen. Insbesondere wenn ein homogenes Gasgemisch eingesetzt wird, erhält man sehr geringe Abgasemissionen. Allerdings wird auch bei diesen Porenbrennern beobachtet, daß, wenn der Brenner im sogenannten kalten Zustand vorliegt und die verwendete Gasmischung nur einen sehr niedrigen Energiegehalt aufweist, z.B. bei sehr hoher Luftzahl und/oder geringem Heizwert des Brenngases, eine Zündung mittels Funkenzündung häufig fehlschlägt. Selbst bei erfolgter Funkenzündung reicht unter den vorhergehend geschilderten Bedingungen die durch den Zündfunken eingebrachte Energie bedingt durch die gewollte Stabilisierung der Reaktionszone in der Nähe des porösen Materials häufig nur noch für eine lokale Zündung des Gasgemisches aus. Freiwerdende Reaktionswärme wird durch das umgebende Material aufgenommen, wodurch dem Gasgemisch in der Zündzone Energie entzogen wird und die für die Flammenbildung erforderliche Kettenverzweigungsreaktionen unterbunden werden.

Zwar lassen sich obige Nachteile durch Verwendung einer starken Zündspule mit hoher Zündenergie, einer hohen Zündfrequenz und/oder durch den gleichzeitigen Einsatz mehrerer Zündelektroden mehr oder weniger vermeiden, allerdings beanspruchen diese Maßnahmen zusätzlichen Bauraum und verursachen zusätzliche Kosten, wodurch der originäre Vorteil von Porenbrennern wieder relativiert wird. Das gleiche trifft zu, wenn anstelle von Zündspulen oder Zündelektroden eine dauerhafte Zündung mittels eines Glühzünders oder Zündbrenners vorgesehen wird.

Der vorliegenden Erfindung lag somit die Aufgabe zugrunde, Porenbrenner insbesondere für Gargeräte zugänglich zu machen bzw. die gattungsgemäßen Porenbrenner derart weiterzuentwickeln, daß sie nicht mehr mit den Nachteilen gattungsgemäßer Porenbrenner behaftet sind und insbesondere über ein hohes Maß an Flammenstabilität und -homogenität, insbesondere auch bei Ausführung als Flächenbrenner bzw. Flachflammenbrenner, verfügen. Demgemäß lag der vorliegenden Erfindung weiterhin die Aufgabe zugrunde, gattungsgemäße Gargeräte derart weiterzuentwickeln, daß sie mit einem hohen energetischen Wirkungsgrad bei möglichst geringen Betriebskosten ökoeffizient und konstant beheizt werden können. Schließlich lag der vorliegenden Erfindung die Aufgabe zugrunde, einen Porenbrenner zur Verfügung zu stellen, der eine zuverlässige, verbesserte Zündung unabhängig vom Energiegehalt des Brennstoffgemisches oder des Zustandes des Porenbrenners gewährleistet sowie eine verspätete Zündung vermeiden hilft.

Diese Aufgabe wird erfindungsgemäß gelöst durch Porenbrenner, insbesondere für Gargeräte, nach Anspruch 1.

Bevorzugte erfindungsgemäße Porenbrenner sind in den Ansprüchen 2 bis 22 beschrieben.

Demgemäß kann auch bereits die gesamte Formkörperoberfläche als solche, bedingt durch die poröse Struktur, den Auslaß, der erfindungsgemäßen Porenbrenner darstellen, gegebenenfalls auch ohne einen definierten, großflächigen Auslaß, z. B. an einem Ende des Gehäuses. Regelmäßig verfügt der erfindungsgemäße Porenbrenner über mindestens einen Einlaß für ein Gas-/Luftgemisch als Brennstoff. Darüber hinaus oder alternativ kann der Porenbrenner bzw. das Gehäuse des Porenbrenners über mindestens einen weiteren Einlaß für Luft und/oder einen weiteren Einlaß für Gas verfügen. Beispielsweise kann separat zugeführte Luft als Sekundärluft oder auch zur Kühlung von Bauteilen des Porenbrenners eingesetzt werden. Vorzugsweise werden sogenannte vollvormischende Brennersysteme, insbesondere auch bei Gargeräten, eingesetzt.

Der erfindungsgemäße Porenbrenner kann z.B. zur Wärme- und/oder Dampferzeugung in Gargeräten, insbesondere gasbeheizten Gargeräten, eingesetzt werden sowie des weiteren auch in Heizgeräten wie Heizkesseln oder Gasheizgeräten, z.B. in der Haustechnik, insbesondere bei Verwendung zylindrischer Brennkammern.

Die z.B. in Gargeräten zum Einsatz kommenden erfindungsgemäßen Porenbrenner können partiell vormischende sowie insbesondere vollvormischende Porenbrenner darstellen. Hierbei kann der Brenner z.B. ein, insbesondere zylindrisches, Rohr darstellen, das an seinem Ende vorzugsweise verschlossen ist. Besonders bewährt hat sich auch die Anbringung von am Umfang des Rohres verteilt vorliegenden Gasaustrittsöffnungen.

Dabei kann erfindungsgemäß vorgesehen sein, daß der Formkörper im wesentlichen einen Hohlkörper, insbesondere einen Hohlzylinder, darstellt. Geeignete Hohlkörper können des weiteren über beliebige geometrische Formen verfügen, z.B. im Querschnitt eine Ellipse, ein Dreieck, ein Quadrat, ein Rechteck oder ein beliebiges Vieleck darstellen. Geeignete Hohlkörper können auch vollständig auf eine definierte, großflächige Auslaßöffnung verzichten und z.B. als Ellipse, Kugel oder Zylinder ausgeführt sein mit nur mindestens einer definierten Öffnung für den Einlaß des Gas-/Luftgemisches. Über die Verwendung von Hohlkörpern gelingt es auf einfache Weise, eine möglichst große Oberfläche für eine einheitliche Flammenfront zu schaffen.

Der Formkörper umfaßt mindestens ein Halterungs- und Befestigungselement in Form eines Gewindes. Da Halterungs- und Befestigungselemente bereits in den formstabilen Formkörper, z. B. aus gepreßten Metalldrahtgestricken integriert sind, lassen sich die Herstellungskosten der erfindungsgemäßen Porenbrenner senken. Auch eine Fertigung für die Großserie ist wesentlich leichter umzusetzen.

Besondere Vorteile hinsichtlich Handhabung und Minimierung der Bauteile ergeben sich dadurch, daß das Halterungs- und Befestigungsmittel unmittelbar in das poröse Formkörpermaterial des Porenbrenners eingearbeitet ist, nämlich das Gewinde in den Porenkörper eingedreht ist. Folglich bedarf es keiner zusätzlichen Halterungs- oder Befestigungsmittel und keiner Verbindungstechnik zur Ankopplung derselben an den Porenbrenner.

Gemäß einem weiteren Aspekt der Erfindung liegen Porenbrenner vor, enthaltend mindestens zwei, zumindest abschnittsweise formschlüssig aneinander anliegende Formkörper, die insbesondere bereichsweise, vorzugsweise unter Bildung einer Nut, miteinander verbunden sind. Indem man formstabile Formkörper formschlüssig kombiniert, lassen sich beispielsweise auch großdimensionierte Porenbrenner realisieren, ohne daß Einbußen im Hinblick auf einen gleichmäßigen Gasdurchtritt bzw. ein gleichmäßiges Strömungsprofil in Kauf genommen werden müssen. Zwei oder mehrere zusammengefügte Formkörper können über eine Phase oder eine Nut eine stabile Verbindung eingehen. Hierbei ist besonders vorteilhaft, wenn die benachbarten Formkörper, z.B. über Nut/Federkonstruktionen, bündig und fest miteinander verbunden bzw. ineinander gesteckt werden können, ohne daß es zusätzlicher Befestigungsmittel bedarf. Allerdings kann es erforderlich sein, gekoppelte Formkörperelemente dauerhaft mit Hilfe von Schweißpunkten aneinander zu befestigen. Die Formkörper sind dabei vorzugsweise nur an sehr wenigen, aneinander anliegenden Stellen miteinander verbunden und damit gegen ein Lösen gesichert. Eine konstante Materialdichte bleibt damit auch im Bereich der Fügestellen weitgehend erhalten, wodurch ein gleichmäßiges Strömungsprofil gewährleistet ist. Insoweit bei sehr großen Formkörpern der oben beschriebenen Art eine hohe Homogenität des porösen Materials und damit auch ein möglichst gleichmäßiges Strömungsprofil sich nicht immer aufrecht erhalten läßt, werden mit der vorangehend beschriebenen Ausführungsform auch Porenbrenner größerer Bauart zugänglich, die über ihre gesamte Brenneroberfläche über ein extrem gleichmäßiges Strömungsprofil verfügen. In einer bevorzugten Ausführungsform sind die formstabilen Formkörper, insbesondere Hohlkörper, derart an ihren jeweiligen Endbereichen bzw. Kopfflächen ausgebildet, daß diese in ihrer Form miteinander korrespondieren, so daß z.B. der vordere Bereich eines Formkörpers sich möglichst passgenau in den hinteren Bereich eines weiteren Formkörpers, insbesondere eines solchen identischer Bauart, einfügt. Damit lassen sich Porenbrenner erhalten, die in ihrer Länge beliebig verlängerbar sind, ohne daß jedoch Einbußen hinsichtlich Homogenität in Kauf genommen werden müssen.

Somit hat sich als besonders vorteilhaft herausgestellt, daß sich die erfindungsgemäßen Porenbrenner als solche in eine stabile Form überführen lassen bzw. in einer stabilen Form vorliegen, die derart ausgestaltet ist, daß sich zwei oder mehrere solcher Porenbrenner miteinander verbinden lassen. Beispielsweise sind miteinander zu verbindende benachbarte Porenbrennersegmente an ihren zu kuppelnden Abschnitten derart ausgestaltet, daß sie, ohne daß es weiterer Befestigungsmittel bedarf, aufeinander gesteckt werden können. Gemäß einer Ausführungsform kann z.B. der offene Endabschnitt eines Porenbrennersegments mit mindestens einer Nut ausgestattet sein, der passgenau mit einer mit mindestens einer Feder versehener Endabschnitt eines benachbarten Porenbrennersegments verbunden werden kann. Hierbei wird die Formstabilität der eingesetzten Porenbrenner bereits bei deren Herstellung über das Sintern von Metallpulver sowie das Pressen von Metalldrahtgestricken erreicht, ohne daß es weiterer mechanischer Stützelemente bedürfte. Selbstverständlich ist es möglich, nicht nur zwei Porenbrenner über zueinander korrespondierende Nut/Feder-Elemente zu koppeln, sondern es können drei oder mehrere Porenbrenner bzw. Porenbrennersegmente über die vorgenannte Verbindungstechnik miteinander unter Ausbildung eines einheitlichen Porenbrenners gekoppelt werden. Das Endstück dieses kombinierten Porenbrenners verfügt dabei vorzugsweise über einen Abschluß, z.B. in Form von porösem Brennermaterial, so daß der Porenbrenner keine Auslaßöffnung aufweist. Ein einstückiger Porenbrenner wie auch ein Porenbrennersegment können z.B. sowohl zylindrisch als auch konusförmig ausgestaltet sein. Das gleiche trifft auf einen aus mehreren Porenbrennersegmenten gebildeten Porenbrenner zu. Dabei verjüngt sich der Porenbrenner vorzugsweise in Richtung auf das Ende desselben.

Dabei kann erfindungsgemäß vorgesehen sein, daß die Materialdichten von mindestens zwei aneinander anliegenden Formkörpern im wesentlichen übereinstimmen.

Ferner hat sich in diesem Zusammenhang als eine bevorzugte Ausführungsform herausgestellt, daß die Materialdichte im Bereich der Verbindungsstelle von zwei aneinander gefügten Formkörpern im wesentlichen der Materialdichte mindestens eines dieser Formkörper entspricht.

Eine weitere erfindungsgemäße Ausgestaltung zeichnet sich dadurch aus, daß die Oberfläche des Formkörpers mindestens eine Unregelmäßigkeit, insbesondere mindestens eine Einbuchtung und/oder Erhebung, aufweist, die von der Grundfläche des Formkörpers abweicht. Durch Einbuchtungen und/oder Erhebungen, d.h. Unregelmäßigkeiten in der Oberfläche des Formkörpers wird regelmäßig verhindert, daß sich eine im wesentlichen zweidimensionale Reaktionszone ausbildet. Bevorzugt sind demgemäß solche Oberflächen, die nicht über eine durchgehend einheitliche Oberfläche und damit auch nicht z.B. über sich gleichförmig wiederholende Strukturen verfügen. Hierfür reicht es in der Regel bereits aus, Formkörper, insbesondere Hohlkörper, mit unterschiedlichen Materialstärken einzusetzen, insbesondere wenn diese auf gesintertem Metallpulver basieren. Auf diese Weise wird bereits verhindert, daß selbsterregte Schwingungen an der Brenneroberfläche entstehen können. Die Oberfläche von formstabilen, insbesondere gepreßten, Metalldrahtgestricken ist bereits als solche im allgemeinen hinreichend unregelmäßig, um die beschriebenen Resonanzphänomene zu unterbinden, kann selbstverständlich jedoch ebenfalls über unterschiedliche Stärken verfügen.

Demzufolge sieht eine Ausführungsform vor, daß die Wanddicke eines Formkörpers variiert und insbesondere mindestens zwei unterschiedliche Stärken aufweist. Die Wanddicke eines Hohlkörpers hat demgemäß in dieser Ausführungsform innerhalb desselben nicht konstant zu sein.

Bevorzugte Porenbrenner im Sinne der vorliegenden Erfindung stellen Flachflammenbrenner dar.

Besonders bevorzugte Porenbrenner zeichnen sich dadurch aus, daß der Formkörper zumindest bereichsweise, insbesondere im Bereich eines Metalldrahtgestrickes, eine Preßdichte im Bereich von etwa 2.5 bis etwa 5 g/cm³, insbesondere von etwa 2.8 bis etwa 4.5 g/cm³, aufweist. Niedrigere Preßdichten erfordern wegen der geringeren Druckverluste im allgemeinen geringere Gebläseleistungen, wohingegen sich mit höheren Preßdichten gleichmäßigere Reaktionszonen erzielen lassen. Die erfindungsgemäßen gepreßten Metalldrahtgestricke sind, ebenso wie die gesinterten Metallpulverformteile, als solche bereits formstabil und bedürfen z.B. weder zur gezielten Gemischführung noch zur Formgebung irgendwelcher stabilisierenden Elemente, z.B. in Form von gelochten Blechen, um funktionstüchtige Flachflammenbrenner zu liefern.

Weiterhin sind dabei solche Porenbrenner von Vorteil, bei denen der Drahtdurchmesser des Metalldrahtgestrickes im Bereich von etwa 0.1 bis etwa 0.4 mm, insbesondere von etwa 0.16 bis etwa 0.28 mm liegt. Neben der Preßdichte läßt sich die Porosität der erfindungsgemäßen Porenbrenner auf der Basis von gepreßten Drahtgestricken auch über die Drahtstärke, d.h. den Drahtdurchmesser, und/oder die Zahl der verpreßten Drähte im Gestrick beeinflussen. Besteht das Drahtgestrick beispielsweise nur aus einem relativ dicken Draht, weist der Porenbrenner in der Regel relativ große Poren mit im wesentlichen übereinstimmender Porengröße auf. Verwendet man hingegegen z.B. drei Drähte mit kleineren Durchmessern, erhält man im allgemeinen bei gleicher Preßdichte Poren unterschiedlicher Größe, die jedoch zumeist im Durchschnitt unter der vorhergehend geschilderten Ausführungsform liegt.

Erfindungsgemäße Porenbrenner enthaltend Metalldrahtgestricke verfügen demgemäß weiterhin vorteilhafter Weise über 1 bis 5, insbesondere 1, 2 oder 3, Metalldrähte.

Dabei kann erfindungsgemäß vorgesehen sein, daß das Metalldrahtgestrick vor der Verpressung axial oder radial gewickelt vorliegt.

Weiterhin sind Porenbrenner gemäß der vorliegenden Erfindung bevorzugt, mit denen Flächenbelastungen im Bereich von 20 bis 300 W/cm², insbesondere von 30 bis 260 W/cm², zugänglich sind. Demgemäß hebt bei den erfindungsgemäßen Porenbrennern selbst bei 200 W/cm² und mehr die Flamme nicht ab. Die maximale Flächenbelastung wird dabei häufig nicht durch das Drahtgestrick, sondern durch die Förderleistung der Luft- und/oder Gaszufuhr beschränkt. Die Flächenbelastungsuntergrenze wird regelmäßig dadurch gebildet, daß die Flamme in Folge einer hohen Wärmeleitung durch das Anlegen an die metallische Oberfläche gelöscht wird. Mit einem dreifädigen Metallgestrick auf Basis eines hitzebeständigen Stahls, z.B. 1.4828, mit einer Preßdichte von etwa 3,8 g/m³ lassen sich beispielsweise ohne weiteres Flächenbelastungen im Bereich von etwa 30 bis 160 W/cm³ realisieren. Damit ermöglicht der erfindungsgemäße Porenbrenner eine sehr breite Spanne an möglichen Betriebszuständen zwischen dem Flammenerlöschen einerseits und dem Flammenabheben andererseits und damit auch einen Leistungsmodulationsbereich von 1:5 und mehr. Beispielsweise erhält man bei einer Flächenbelastung von etwa 70 W/cm² mit einer Luftzahl von etwa λ = 1,2 ein glühendes Drahtgestrick. Bei einem Absinken der Luftzahl wird das Glühen bei höheren Leistungen einsetzen, bei höheren Luftzahlen strahlt die Oberfläche erst bei sehr niedrigen Leistungen. Mit zunehmend intensiverem Glühen wird der Anteil der über Strahlung aus der Reaktionszone transportierten Wärmemenge immer größer.

In einer weiteren erfindungsgemäßen Ausführungsform ist vorgesehen, daß das Metallpulver und/oder das Metalldrahtgestrick zumindest ein Metall und/oder eine Metalllegierung umfaßt bzw. umfassen, das bzw. die eine Oxidschicht bildet, insbesondere eine Metalllegierung, enthaltend Chrom und/oder Aluminium. Als geeignete Metalle und Metalllegierungen für die zu sinternden Metallpulver sowie insbesondere für die Drahtgestricke kommen vorzugsweise hitzefeste Materialien in Frage, beispielsweise hitzebeständige Stähle. Hierunter fallen z. B. hoch legierte Stähle wie kohlenstoff-arme austenitische Chrom-, Nickel- und Mangan-Stähle. Exemplarisch sei auf den hitzebeständigen Stahl 1.4828 (X15 CrNiSi 20-12) verwiesen. Weiterhin gut geeignet sind solche Metalle bzw. Metalllegierungen, die auf ihrer Oberfläche eine Oxidschicht bilden können, wodurch der Formkörper mit einer Schutzschicht ausgestattet werden kann. Besonders geeignete Metalllegierungen verfügen über Aluminium- und/oder Chromanteile oder setzen sich aus diesen Metallen zusammen. Ein geeignetes Material stellt z. B. die Legierung mit der Werkstoffnummer 1.4767 (CrAl 20 5) sowie die Legierungen mit der Werkstoffnummer 1.47675 dar.

Die der Erfindung zugrundeliegende Aufgabe wird gemäß einem weiteren Aspekt gelöst durch einen Porenbrenner, der über mindestens eine Verteilvorrichtung zur gezielten Ausrichtung eines Teils des Gas- und/oder Luftstromes und/oder des Gas/Luftgemischstromes verfügt, die wenigstens abschnittsweise im Hohlkörper des Porenbrenners derart anordbar und/oder ausformbar ist, daß ein Teil des Luft- und/oder Gasstromes oder des Gas/Luftgemischstromes in der Weise verteilbar ist, daß die Innenwand des Hohlkörpers, insbesondere im Bereich der Verteilvorrichtung, eine inhomogene Druckverteilung erfährt.

Während bei herkömmlichen Porenbrennerhohlräumen das Gas/Luftgemisch im wesentlichen gleichförmig in den Hohlraum eintritt, gelingt es der erfindungsgemäßen Vorrichtung, einen Teil des Gas/Luftgemischstromes gezielt auf einen Bereich der Innenwandung des Porenbrennerhohlkörpers umzulenken. Diesem ausgewählten Bereich auf der Innenwandung wird das Gas/Luftgemisch mit einem stärkerem Druck zugeführt als umliegenden Bereichen des Hohlkörpers.

In einer bevorzugten Ausführungsform ist vorgesehen, daß die Verteilvorrichtung ein Leitblech darstellt.

Dabei kann ferner vorgesehen sein, daß die Verteilvorrichtung im wesentlichen metallische und/oder keramische Materialien umfaßt und beispielsweise aus Edelstahl gefertigt ist.

Die Verteilvorrichtung kann z.B. in Form einer Platte oder eines dreidimensionalen Gebildes, z. B. eines Keils, zumindest abschnittsweise in dem Hohlkörper vorliegen, solange gewährleistet ist, daß das in den Hohlkörper eintretende Gas anteilig auf einen Bereich der Innenwandung des Hohlkörpers umgelenkt wird. Bei der Verteilvorrichtung kann es sich z.B. um eine schräg, d.h. in einem Winkel in den Hohlkörper hineinragende, beliebig geformte Ablenk- bzw. Umlenkkonstruktion handeln. Selbstverständlich kann die Verteilvorrichtung, insbesondere das Leitblech, nicht nur eine ebene Ablenk- bzw. Umlenkfläche aufweisen, sondern beliebig geformt sein, vorausgesetzt, daß die Anbringung und/oder Gestalt der Verteilvorrichtung eine partielle Umlenkung, wie vorangehend dargestellt, des eintretenden Brenngases ermöglicht. Beispielsweise kann die Verteilvorrichtung bzw. das Leitblech einen runden, ovalen oder eckigen Querschnitt aufweisen. Grundsätzlich läßt sich die Querschnittsform der Verteilvorrichtung stets ohne weiteres an die Querschnittsform des Porenbrennerhohlkörpers anpassen. Ferner kann die Verteilvorrichtung bzw. das Leitblech geknickt, ringförmig, stufenförmig oder gebogen ausgestaltet sein.

In einer weiteren Ausgestaltung hat sich als vorteilhaft erwiesen, wenn die Verteilvorrichtung bzw. das Leitblech mindestens einen Durchlaß oder eine Öffnung aufweist. Durch die Verwendung solcher gelochten Verteilvorrichtungen kann besonders effektiv auf die Menge an umzuleitendem Gas Einfluß genommen sowie sichergestellt werden, daß stets eine hinreichende Menge an Verbrennungsgas in den auf die Verteilvorrichtung folgenden Restabschnitt des Hohlkörpers des Porenbrenners gelangt, damit der gesamte Porenraum bzw. dessen Oberfläche für eine Flammenbildung genutzt werden kann.

Gemäß einer besonders bevorzugten Ausführungsform ist die Größe der Durchlässe in der Verteilvorrichtung, insbesondere während des Porenbrennerbetriebs, variierbar. Auf diese Weise ist es z.B. möglich, unverzüglich auf Änderungen in der Zusammensetzung des Brennstoffgemisches zu reagieren, um eine kontinuierliche, gleichbleibende Flammenbildung über den gesamten Porenbrenner zu gewährleisten.

Die erfindungsgemäßen Porenbrenner können des weiteren über mindestens ein Brennerrohr für Luft und/oder Gas, das mit einem Einlaß des Porenbrenners verbindbar ist, verfügen. Dieses Brennerrohr ist im allgemeinen Bestandteil der Versorgungsleitung.

Die Verteilvorrichtung kann sowohl abschnittsweise in dem Hohlkörper, wie auch in dem Brennerrohr vorliegen oder aber jeweils vollständig in diesen vorliegen oder angebracht sein.

Dabei kann vorgesehen sein, daß die Verteilvorrichtung zumindest abschnittsweise an dem Brennerrohr und/oder dem Hohlkörper befestigbar ist. Im allgemeinen reicht es aus, wenn die Verteilvorrichtung über ein oder zwei Schweißpunkte an der Innenseite des Brennerrohrs befestigt ist.

Hierbei hat sich als vorteilhaft herausgestellt, wenn die Verteilvorrichtung keine unmittelbare Verbindung mit dem Hohlkörper aufweist.

Eine weitere vorteilhafte Ausgestaltung zeichnet sich dadurch aus, daß die Ablenkfläche der Verteilvorrichtung, insbesondere des Leitblechs, gegenüber der Mittelachse des Hohlkörpers, insbesondere Hohlzylinders, geneigt ist.

Grundsätzlich reicht bereits eine geringfügige Neigung z.B. des Leitbleches gegenüber der Mittelachse des Hohlkörpers aus, um einen ausgewählten Bereich auf der Innefläche des Porenbrennerhohlkörpers bevorzugt, d. h. mit einem höherem Druck mit dem Brennstoffgemisch zu versorgen. Als besonders vorteilhaft haben sich Neigungswinkel im Bereich von 10 bis 45°, insbesondere von 15 bis 30°, erwiesen. Selbstverständlich kann die Verteilvorrichtung auch Schaufelform aufweisen bzw. gebogen ausgestaltet sein.

Optimale Resultate werden regelmäßig dann erhalten, wenn die maximale Querschnittsfläche der Verteilvorrichtung in Richtung der Strömungsrichtung des Gas/Luftgemisches mehr als 50%, vorzugsweise 55 bis 75%, der Querschnittsfläche des Hohlkörpers im Bereich der Verteilvorrichtung beträgt. Geeigneterweise sollte stets ausreichend Brenngas an den Rändern der Verteilvorrichtung vorbei und/oder durch Öffnungen in dieser hindurch in die auf die Verteilvorrichtung folgenden Abschnitte des Porenbrennerhohlkörpers gelangen.

Eine weitere erfindungsgemäße Ausführungsform hat Porenbrennersysteme zum Gegenstand, die mindestens einen erfindungsgemäßen Porenbrenner und mindestens ein Zufuhrrohr für Luft und/oder Gas, das mit einem Einlaß des Porenbrenners verbindbar ist, und/oder mindestens eine Zündvorrichtung umfaßt, wobei mindestens ein Einlaß eines formstabilen Formkörpers über ein Halterungs- und/oder ein Befestigungselement in Form eines Gewindes, mit mindestens einem Zufuhrrohr und/oder Brennerrohr für Luft und/oder Gas verbunden ist.

Hierbei kann erfindungsgemäß ferner vorgesehen sein, daß die Zündvorrichtung im Bereich der Außenseite des Hohlkörpers in dem Bereich angeordnet ist, auf dessen korrespondierender Innenseite die Verteilvorrichtung den geringsten Abstand aufweist. Demgemäß liegt die Zündvorrichtung, z.B. Zündelektrode, vorzugsweise dort vor, wo das umgeleitete Brenngasgemisch aus der Porenbrennerwandung austritt, so daß regelmäßig mit dem ersten Zündfunken die Flamme entzündet wird. Hiernach breitet sich die Reaktionsfront stetig aus.

Gemäß einem weiteren Aspekt der vorliegenden Erfindung wird die Aufgabe ferner durch ein Gargerät, insbesondere ein gasbeheiztes Gargerät, das mindestens einen Porenbrenner enthält, insbesondere einen erfindungsgemäßen Porenbrenner oder ein erfindungsgemäßes Porenbrennersystem, gelöst. Als Gargeräte kommen solche mit geschlossenen wie auch offenen Systemen in Betracht. Vorzugsweise wird auf gasbeheizte Gargeräte, insbesondere solchen mit einem Porenbrenner, der als Flächenbrenner bzw. Flachflammenbrenner fungiert, zurückgegriffen. Dabei können Kleinstgargeräte, z.B. Küchengargeräte, ebenso mit Porenbrennern, insbesondere erfindungsgemäßen Porenbrennern, ausgestattet werden wie großtechnische Gargeräte, die z.B. in Großküchen zum Einsatz kommen. Geeignete Einsatzfelder für die erfindungsgemäßen Porenbrenner stellen z.B. Dampfgargeräte oder auch sogenannte Combi-Dämpfer dar.

Mit den erfindungsgemäßen Porenbrennern wird ein sehr hohes Maß an Flammenstabilität erzielt. Gleichzeitig wird Flammenrückschlag im wesentlichen vollständig verhindert. Demgemäß werden Porenbrenner zur Verfügung gestellt mit einem porösen Material hoher Homogenität und gleichmäßigem Strömungsprofil, die als Flächenbrenner durchgehend eine einheitliche und konstante Flammenfront aufweisen und sich insbesondere als Flachflammenbrenner eignen. Mit den erfindungsgemäßen Porenbrennern wird eine quasizweidimensionale flache Flamme über die gesamte Brenneroberfläche aufrecht erhalten. Die erfindungsgemäßen Gargeräte verfügen über einen sehr hohen Wirkungsgrad und lassen sich äußerst ökoeffizient, also beispielsweise ressourcenschonend und schadstoffarm, betreiben.

Der Wärmeeintrag ist dabei sehr gleichmäßig und kann zudem auf direkte und einfache Weise genau reguliert und gesteuert werden. Überraschender Weise lassen sich die vorhergehend beschriebenen Eigenschaften auch mit erfindungsgemäßen Gargeräten realisieren, die klein dimensioniert sind. Damit können die erfindungsgemäßen Gargeräte sowohl in Großküchen, z.B. für den Kantinenbetrieb, als auch in Restaurants und Gaststätten eingesetzt werden. Gargeräte mit darin untergebrachten Flächenbrennern sind somit ohne weiteres zugänglich.

Weiterhin lag der vorliegenden Erfindung die überraschende Erkenntnis zugrunde, daß mit Hilfe einer in dem Innenraum eines Porenbrennerhohlkörpers angebrachten Verteil- bzw. Leitvorrichtung zumindest ein Teil des eingeführten oder eingeblasenen Gas/Luftgemisches gezielt einem bestimmten Bereich der Innenwand dieses Hohlkörpers zugeführt wird. Auf diese Weise läßt sich zuverlässig eine Versorgung mit Brennstoff erzielen, die stets ausreicht, um mit einem Zündfunken gezündet zu werden. Insbesondere können Porenbrenner unabhängig von ihrem Ausgangszustand und unabhängig von der Qualität des Gas/Luftgemisches einwandfrei gezündet werden. Indem das Gas/Luftgemisch vorrangig innerhalb eines definierten Bereichs durch den porösen Hohlkörper nach außen tritt, kann bereits über eine herkömmliche Zündvorrichtung, die im Bereich des bevorzugten Brennstoffaustritts angebracht ist, die Reaktion gestartet und auch aufrechterhalten werden. Bereits durch diese konstruktiv wenig aufwendige Maßnahme funktioniert der erfindungsgemäße Porenbrenner unter vielfältigsten Reaktionsbedingungen einwandfrei und zuverlässig. Von Vorteil ist weiterhin, daß keine Abstriche im Hinblick auf die kompakte Bauweise von Porenbrennern gemacht werden müssen. So ist von besonderem Vorteil, daß der Abstand zwischen der Oberfläche des Porenbrenners und der Brennkammerumgrenzung sehr gering gehalten werden kann. Dieses war mit herkömmlichen Brennertypen nicht ohne weiteres zu erreichen, da mit einer Abstandsverringerung stets auch erhöhte Strömungsgeschwindigkeiten einhergehen, die bislang häufig zu einem Erlöschen der Flammen geführt haben. Zudem wird ein gleichbleibend hohes Maß an Flammenstabilität erzielt sowie Flammerückschlag im wesentlichen vollständig verhindert.

Weitere Merkmale und Vorteile der Erfindung ergeben sich aus der nachstehenden Beschreibung, in der bevorzugte Ausführungsformen der Erfindung beispielhaft anhand schematischer Zeichnungen im Einzelnen erläutert werden. Dabei zeigt:
- Figur 1: den schematischen Aufbau eines erfmdungsgemäßen Gargerätes, enthaltend einen Porenbrenner;
- Figur 2: einen hohlzylinderförmigen Porenbrenner im Querschnitt;
- Figur 3: eine schematische perspektivische Ansicht eines erfindungsgemäßen Porenbrenners;
- Figur 4: eine schematische Querschnittszeichnung des Porenbrenners gemäß Figur 3; und
- Figur 5: eine weitere schematische Querschnittsansicht des Porenbrenners gemäß Figur 3.

Das in Figur 1 dargestellte Gargerät 1 umfaßt einen Innenraum 2 mit einem erfindungsgemäßen Porenbrenner 4 zur Erzeugung von Heißluft. Alternativ oder zusätzlich kann mit dem Porenbrenner 4 oder einem weiteren Porenbrenner (nicht abgebildet) andererseits auch Dampf erzeugt werden. Zur Überwachung der Brennerfunktion umfaßt jeder Porenbrenner 4 einen nicht dargestellten Sensor in Form eines Ionisationsstromsensors sowie jeweils eine nicht dargestellte Zündeinrichtung. Der Porenbrenner 4 wird mit Brenngas bzw. einem Brenngasgemisch über eine Versorgungsleitung 6 unter Zwischenschaltung einer ersten Gasarmatur (nicht abgebildet) versorgt. Diese Gasarmatur übernimmt die Funktionen der Druckregelung, Mengeneinstellung und gegebenenfalls Gasfilterung. Der Porenbrenner 4 ist als Hohlzylinder ausgebildet und verfügt an einem Ende über ein Gewinde, das in den den Porenkörper bildenden Formkörper einstückig integriert ist (nicht abgebildet). Über dieses Gewinde kann der in der vorliegenden Ausführungsform als gepreßtes Drahtgestrick vorliegende formstabile Formkörper 7 unmittelbar mit einer Basis 8 verschraubt werden, wodurch bereits eine sichere Verbindung mit der Versorgungsleitung 6 gewährleistet ist, ohne daß weitere Bauteile nötig sind, welche es zudem ermöglicht, unterschiedliche Porenbrenner 4 bzw. Formkörper 7 auf einfache und unkomplizierte Weise gegeneinander auszutauschen.

Figur 2 ist eine schematische Darstellung eines Porenbrenners 4' im Querschnitt zu entnehmen. Die Wandung 10 des hohlzylinderförmigen Formkörpers 7' des Porenbrenners 4' verfügt über Unregelmäßigkeiten 12 und 14 in der Oberfläche 16 des Formkörpers, die auf eine unterschiedliche Stärke der Formkörperwandung 10 zurückgeht. Bei derartig gestalteten, erfidungsgemäßen Porenbrennern tritt das Phänomen der verbrennungsbedingten, selbsterregten Schwingungen regelmäßig nicht mehr auf. Indem die Unregelmäßigkeiten 12 und 14 des Formkörpers 7' als Nuten ausgebildet sind, die ineinander greifen können, können mit diesen Formkörpern 7', die sich formschlüssig aneinander legen lassen, auch größer dimensionierte Porenbrenner geschaffen werden. Dabei greift die Nut 12 eines ersten Formkörpers 7' in die Nut 14 eines zweiten Formkörpers 7', dessen freie Nut 12 wiederum mit der Nut 14 eines dritten Formkörpers 7' unter Formschluß kombiniert werden kann.

Der Figur 3 ist ein alternatives erfindungsgemäßes Porenbrennersystem 3' zu entnehmen, enthaltend einen erfindungsgemäßen Porenbrenner 4" mit einem Brennerrohr 24, ein daran angeschlossenes Zufuhrrohr 26 sowie einen Flansch 28, der unmittelbar mit dem Zufuhrrohr 26 verbunden ist. Der Flansch 28 weist mehrere Schraubenlöcher 34 auf für die Anbringung in z. B. einem Garraum eines Gargeräts oder in der Dampferzeugereinheit eines Gargerätes. Auf dem Flansch 28 ist ebenfalls eine Halterung 36 für die Zündquelle 22 angebracht. In den Porenbrenner 4", der in der Form eines Hohlzylinders ausgestaltet ist, ragt das Leitblech 100 hinein. Dieses Leitblech 100 ist derart angeordnet, daß es zumindest einen Teil des über das Zufuhrrohr 26 und das Brennerrohr 24 in den Innenraum des Porenbrenners 4" gelangenden Gas/Luftgemisches gezielt einem definierten Bereichs der Innenwandung des Porenbrenners 4" zuführt. Hierfür reicht es bereits aus, wenn das Leitblech 100 gegenüber der Mittelachse des hohlzylinderförmigen Porenbrenners 4" in Richtung auf die Innenwandung dieses Hohlzylinders geneigt ist. Beispielsweise kann ein im wesentlichen rechteckig geformtes Leitblech 100, wie in Figur 3 gezeigt, schräg in den Innenraum des Hohlzylinders hineinragen. Indem das Leitblech 100 auch abschnittsweise in dem Brennerrohr 24 vorliegt bzw. dort angebracht ist, wird das über das Zuführrohr ankommende Gas/Luftgemisch in Teilen frühzeitig in Richtung auf den gewünschten Bereich der Innenwandung des Porenbrenners kanalisiert. Auf diese Weise gelingt eine Zündung in einem frühen Abschnitt des Porenbrennerkörpers völlig unproblematisch. In einer bevorzugten Ausführungsform kann das Leitblech 100 auch bewegbar oder drehbar innerhalb des Hohlzylinders angeordnet sein. Beispielsweise kann sich bei Verwendung eines energiereichen Gas/Luftgemisches eine Kanalisierung desselben erübrigen, da nicht mit Zündproblemen zu rechnen sein sollte, weshalb es sich anbieten würde, das Leitblech 100 parallel zur Mittelachse des Hohlzylinders auszurichten. Durch die Nähe der Zündquelle zu dem Bereich auf der Außenseite des Porenbrenners 4", in dem eine besonders große Menge an Gas/Luftgemisch austritt, wird auf apparativ einfache und zuverlässige Weise sichergestellt, daß bereits ein einziger Zundfunke ausreicht, die Verbrennung in Gang zu setzen. Selbstverständlich kann in einer weiteren Ausführungsform die auf dem Halter 36 angebrachte Zündquelle 22 drehbar angebracht sein, so daß sie nur im Fall der Zündung an die Außenseite des Porenbrenners 4" heranzuführen ist.

Figur 4 zeigt eine Schnittansicht des in Figur 3 wiedergegebenen Porenbrennersystems 3' bzw. Porenbrenners 4". Hierin ist zu erkennen, daß das Leitblech 100 bereits im Brennerrohr 24 beginnt und sich in den Innenraum des Porenbrenners 4" erstreckt. Das Leitblech 100 ist demgemäß vorzugsweise im Bereich des Brennerrohrs 24 befestigt. Das über das Zuführrohr 26 eingeleitete Gas/Luftgemisch trifft im Brennerrohr 24 auf das Leitblech 100 und wird durch dieses anteilig in Richtung auf einen Innenwandbereich des Porenbrenners 4" umgelenkt.

Der Figur 5 ist eine schematische Querschnittsseitenansicht des Porenbrennsystems 3' bzw. Porenbrenners 4" gemäß Figur 3 zu entnehmen. Danach ist das Leitblech 100 sowohl im Brennerrohr 24, als auch im Porenbrenner gleichsinnig geneigt angeordnet. Hierfür kann ein einheitlicher Winkel, beispielsweise im Bereich von 20 bis 25°, verwendet werden. In das Porenbrennermaterial ist im Bereich der Außenwandung ein Gewinde eingearbeitet, das mit einem an dem Brennerrohr 24 angebrachten Gegengewinde zu einer sicheren Anbindung führt.

Bereits mit dem dargestellten Leitblech 100 läßt sich demgemäß ein Gasgemisch derart führen, daß es zu einer örtlich begrenzten Druckerhöhung im Bereich der Innenseite des als Hohlkörper vorliegenden Porenbrenners kommt. Diese Konstruktion ist ebenfalls von Vorteil zur Aufrechterhaltung einer Flamme bei einem kalten Brenner. Gegebenenfalls ist ein Gebläse vorzusehen, um das Gasgemisch in den Porenbrennerhohlkörper einzubringen bzw. ein vorhandenes Gebläse mit einer erhöhten Leistung auszustatten, da die Druckverluste durch den Einbau eines Leitblechs in der Regel erhöht werden.

Die in der vorstehenden Beschreibung, in den Zeichnungen sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Gargerät
- 2: Innenraum des Gargeräts
- 3, 3': Porenbrennersystem
- 4, 4', 4": Porenbrenner
- 6: Versorgungsleitung
- 7, 7': formstabiler Formkörper
- 8: Basis mit Gewinde
- 10: Wandung des hohlzylinderförmigen Formkörpers
- 12, 14: Unregelmäßigkeiten bzw. Nuten des Formkörpers
- 16: Oberfläche des Formkörpers
- 22: Zündquelle
- 24: Brennerrohr
- 26: Zufuhrrohr
- 28: Flansch
- 34: Schraubenlöcher
- 36: Halterung
- 100: Leitblech

## Patentansprüche

1. Porenbrenner (4, 4', 4"), insbesondere für Gargeräte (1), mit einem Gehäuse, das mindestens einen Einlaß für ein Gas-/Luftgemisch als Brennstoff und/oder mindestens einen Einlaß für Luft und/oder mindestens einen Einlaß für Gas und/oder mindestens einen Auslaß für Luft und/oder Gas und/oder Abgase aufweist, wobei das Gehäuse gesintertes Metallpulver und/oder gepreßtes Metalldrahtgestrick in Form mindestens eines formstabilen, porösen Formkörpers (7, 7') aufweist, an dessen Oberfläche (16) und/oder in dessen Porenräumen Reaktionszonen der Flammenentwicklung zur Bildung eines Flächenbrenners vorliegen, und der Formkörper (7, 7') mindestens ein in diesen eingearbeitetes Halterungs- und Befestigungselement als integralen Bestandteil dieses Formkörpers umfaßt, **dadurch gekennzeichnet, daß**
das Halterungs- und Befestigungselement unmittelbar in das poröse Formkörpermaterial eingearbeitet ist, wobei ein Gewinde (8) in den porösen Formkörper (7) eingedreht ist und mindestens ein Einlaß des formstabilen Formkörpers über das Halterungs- und Befestigungselement mit mindestens einem Zufuhrrohr und/oder Brennerrohr (6, 8, 24, 26) für Luft und/oder Gas verschraubt ist, ohne daß weitere Bauteile nötig sind.

2. Porenbrenner nach Anspruch 1, **gekennzeichnet durch**
mindestens zwei, zumindest abschnittsweise formschlüssig aneinander anliegende, zusammengefügte Formkörper, die unter Bildung zumindest einer Nut oder Phase miteinander verbunden sind, eine stabile Verbindung eingehen.

3. Porenbrenner nach einem der vorangehenden Ansprüche, **dadurch gekennzeichnet, daß**
der Formkörper (7, 7') im wesentlichen einen Hohlkörper, insbesondere einen Hohlzylinder, darstellt.

4. Porenbrenner nach Anspruch 3, **gekennzeichnet durch**
mindestens eine Verteilvorrichtung (100) zur gezielten Ausrichtung eines Teils des Gas- oder Luftstromes und/oder des Gas/Luftgemischstromes, die wenigstens abschnittsweise im Hohlkörper des Porenbrenners (3') derart anordbar und/oder ausformbar ist, daß ein Teil des Luft- und /oder Gasstromes oder des Gas/Luftgemischstromes in der Weise verteilbar ist, daß die Innenwand des Hohlkörpers, insbesondere im Bereich der Vorteilervorrichtung, eine inhomogene Druckverteilung erfährt.

5. Porenbrenner nach Anspruch 4, **dadurch gekennzeichnet, daß**
die Verteilvorrichtung (100) ein Leitblech darstellt.

6. Porenbrenner nach Anspruch 5, **dadurch gekennzeichnet, daß**
die Verteilvorrichtung (100) im wesentlichen metallische und/oder keramische Materialien umfaßt.

7. Porenbrenner nach einem der Ansprüche 4 bis 6, **dadurch gekennzeichnet, daß**
die Verteilvorrichtung (100) abschnittsweise oder vollständig in dem Hohlkörper und/oder dem Brennerrohr vorliegt.

8. Porenbrenner nach einem der Ansprüche 4 bis 7, **dadurch gekennzeichnet, daß**
die Verteilvorrichtung zumindest abschnittsweise an dem Brennerrohr und/oder dem Hohlkörper befestigbar ist.

9. Porenbrenner nach einem der Ansprüche 4 bis 8, **dadurch gekennzeichnet, daß**
die Verteilvorrichtung (100) keine unmittelbare Verbindung mit dem Hohlkörper aufweist.

10. Porenbrenner nach einem der Ansprüche 4 bis 9 **dadurch gekennzeichnet, daß**
eine Ablenkfläche der Verteilvorrichtung, insbesondere des Leitblechs (100), gegenüber der Mittelachse des Hohlkörpers, insbesondere Hohlzylinders, geneigt ist.

11. Porenbrenner nach einem der Ansprüche 4 bis 10, **dadurch gekennzeichnet, daß**
die maximale Querschnittsfläche der Verteilvorrichtung (100) in Richtung der Strömungsrichtung des Gas/Luftgemisches mehr als 50% der Querschnittsfläche des Hohlkörpers im Bereich der Verteilvorrichtung beträgt.

12. Porenbrennersystem nach einem der Ansprüche 2 bis 11 **dadurch gekennzeichnet, daß**
die Materialdichten von mindestens zwei aneinander anliegenden Formkörpern im wesentlichen übereinstimmen.

13. Porenbrenner nach Anspruch 12, **dadurch gekennzeichnet, daß**
die Materialdichte im Bereich der Verbindungsstelle von zwei aneinander gefügten Formkörpern im wesentlichen der Materialdichte mindestens eines dieser Formkörper entspricht.

14. Porenbrenner nach einem der vorangehenden Ansprüche, **dadurch gekennzeichnet, daß**
die Oberfläche (16) des Formkörpers (7') mindestens eine Unregelmäßigkeit (12, 14), insbesondere mindestens eine Einbuchtung und/oder Erhebung, aufweist, die von der Grundfläche des Formkörpers (7') abweicht.

15. Porenbrenner nach einem der vorangehenden Ansprüche, **dadurch gekennzeichnet, daß** die Wanddicke eines Formkörpers (7') variiert, insbesondere mindestens zwei unterschiedliche Stärken aufweist.

16. Porenbrenner nach einem der vorangehenden Ansprüche, **dadurch gekennzeichnet, daß** besagter Porenbrenner einen Flachflammenbrenner darstellt.

17. Porenbrenner nach einem der vorangehenden Ansprüche, **dadurch gekennzeichnet, daß** der Formkörper (7, 7'), zumindest bereichsweise, insbesondere im Bereich eines Metalldrahtgestrickes, eine Preßdichte im Bereich von etwa 2.5 bis etwa 5 g/cm³, insbesondere von etwa 2.8 bis etwa 4.5 g/cm³, aufweist.

18. Porenbrenner nach einem der vorangehenden Ansprüche, **dadurch gekennzeichnet, daß** der Drahtdurchmesser des Metalldrahtgestrickes im Bereich von etwa 0.1 bis etwa 0.4 mm, insbesondere von etwa 0.16 bis etwa 0.28 mm liegt.

19. Porenbrenner nach einem der vorangehenden Ansprüche, **dadurch gekennzeichnet, daß** das Metalldrahtgestrick 1 bis 5, insbesondere 1, 2 oder 3, Metalldrähte umfasst.

20. Porenbrenner nach einem der vorangehenden Ansprüche, **dadurch gekennzeichnet, daß** das Metalldrahtgestrick vor der Verpressung axial oder radial gewickelt vorliegt.

21. Porenbrenner nach einem der vorangehenden Ansprüche, **dadurch gekennzeichnet, daß** mit besagtem Porenbrenner Flächenbelastungen im Bereich von 20 bis 300 W/cm², insbesondere von 30 bis 260 W/cm², zugänglich sind.

22. Porenbrenner nach einem der vorangehenden Ansprüche, **dadurch gekennzeichnet, daß** das Metallpulver und/oder das Metalldrahtgestrick zumindest ein Metall und/oder eine Metalllegierung umfaßt bzw. umfassen, das bzw. die eine Oxidschicht bildet, insbesondere eine Metalllegierung, enthaltend Chrom und/oder Aluminium.

23. Porenbrennersystem, umfassend einen Porenbrenner gemäß einem der Ansprüche 1 bis 22 und mindestens ein Zufuhrrohr für Luft und/oder Gas, das mit einem Einlaß des Porenbrenners verbindbar ist, und/oder mindestens eine Zündvorrichtung, wobei mindestens ein Einlaß des formstabilen Formkörpers über das Halterungs- und Befestigungselement, in Form eines Gewindes, mit mindestens einem Zufuhrrohr und/oder Brennerrohr für Luft und/oder Gas verbunden ist.

24. Porenbrennersystem nach einem der Ansprüche 23, **dadurch gekennzeichnet, daß** die Zündvorrichtung (22) im Bereich der Außenseite des Hohlkörpers in dem Bereich angeordnet ist, zu dessen korrespondierender Innenseite die Verteilvorrichtung (100) den geringsten Abstand aufweist.

25. Verwendung von Porenbrennern gemäß einem der Ansprüche 1 bis 22 oder Porenbrennersystemen gemäß einem der Ansprüche 23 bis 25 zur Wärme- und/oder Dampferzeugung in Gargeräten (1), insbesondere gasbeheizten Gargeräten, oder in Heizgeräten.

26. Gargerät, insbesondere gasbeheiztes Gargerät, umfassend mindestens einen Porenbrenner, insbesondere einen Porenbrenner (4, 4', 4") gemäß einem der Ansprüche 1 bis 22 oder ein Porenbrennersystem (3, 3') gemäß einem der Ansprüche 23 bis 25.

27. Heizgerät, umfassend mindestens einen Porenbrenner, insbesondere einen Porenbrenner (4, 4') gemäß einem der Ansprüche 1 bis 22 oder ein Porenbrennersystem gemäß einem der Ansprüche 23 bis 25.

## Claims

1. Porous burner (4, 4', 4''), in particular for cooking devices (1), with a housing which has at least one inlet for a gas/air mixture as fuel and/or at least one inlet for air and/or at least one inlet for gas and/or at least one outlet for air and/or gas and/or exhaust gases, with the housing having sintered metal powder and/or pressed metal wire mesh in the form of at least one dimensionally stable porous shaped body (7, 7') which has reaction zones for flame development in order to form a surface burner on its surface (16) and/or in its pore spaces, and the shaped body (7, 7') comprising at least one mounting and fastening element which is incorporated in the said shaped body as an integral component of this shaped body, **characterized in that** the mounting and fastening element is incorporated directly into the porous shaped body material, with a thread (8) being formed in the porous shaped body (7) and at least one inlet of the dimensionally stable shaped body being screw-connected to at least one supply tube and/or burner tube (6, 8, 24, 26) for air and/or gas by means of the mounting and fastening element, without further components being required.

2. Porous burner according to Claim 1, **characterized by** at least two joined shaped bodies which rest one on the other in an interlocking manner at least in sections, are connected to one another so as to form at least one groove or phase, and create a stable connection.

3. Porous burner according to either of the preceding claims, **characterized in that** the shaped body (7, 7') substantially represents a hollow body, in particular a hollow cylinder.

4. Porous burner according to Claim 3, **characterized by** at least one distribution apparatus (100) for the targeted orientation of some of the gas or air stream and/or of the gas/air mixture stream which can be arranged and/or formed at least in sections in the hollow body of the porous burner (3') in such a way that some of the air and/or gas stream or of the gas/air mixture stream can be distributed in such a manner that the inner wall of the hollow body, in particular in the region of the distributor apparatus, is subjected to inhomogeneous pressure distribution.

5. Porous burner according to Claim 4, **characterized in that** the distribution apparatus (100) represents a guide plate.

6. Porous burner according to Claim 5, **characterized in that** the distribution apparatus (100) substantially comprises metallic and/or ceramic materials.

7. Porous burner according to one of Claims 4 to 6, **characterized in that** sections of or the entire distribution apparatus (100) is present in the hollow body and/or the burner tube.

8. Porous burner according to one of Claims 4 to 7, **characterized in that** at least sections of the distribution apparatus can be fastened to the burner tube and/or the hollow body.

9. Porous burner according to one of Claims 4 to 8, **characterized in that** the distribution apparatus (100) is not directly connected to the hollow body.

10. Porous burner according to one of Claims 4 to 9, **characterized in that** a deflection area of the distribution apparatus, in particular of the guide plate (100), is inclined with respect to the centre axis of the hollow body, in particular the hollow cylinder.

11. Porous burner according to one of Claims 4 to 10, **characterized in that** the maximum cross-sectional area of the distribution apparatus (100) in the direction of flow of the gas/air mixture is more than 50% of the cross-sectional area of the hollow body in the region of the distribution apparatus.

12. Porous burner system according to one of Claims 2 to 11, **characterized in that** the material densities of at least two shaped bodies which rest one on the other substantially correspond.

13. Porous burner according to Claim 12, **characterized in that** the material density in the region of the connection point of two shaped bodies which are joined to one another substantially corresponds to the material density of at least one of these shaped bodies.

14. Porous burner according to one of the preceding claims, **characterized in that** the surface (16) of the shaped body (7') has at least one irregular area (12, 14), in particular at least one recess and/or projection which deviates from the basic area of the shaped body (7').

15. Porous burner according to one of the preceding claims, **characterized in that** the wall thickness of a shaped body (7') varies, in particular has at least two different thicknesses.

16. Porous burner according to one of the preceding claims, **characterized in that** the said porous burner represents a flat flame burner.

17. Porous burner according to one of the preceding claims, **characterized in that** the shaped body (7, 7'), at least in regions, in particular in the region of a metal wire mesh, has a pressed density in the range of approximately 2.5 to approximately 5 g/cm³, in particular of approximately 2.8 to approximately 4.5 g/cm³.

18. Porous burner according to one of the preceding claims, **characterized in that** the wire diameter of the metal wire mesh is in the range of approximately 0.1 to approximately 0.4 mm, in particular of approximately 0.16 to approximately 0.28 mm.

19. Porous burner according to one of the preceding claims, **characterized in that** the metal wire mesh comprises 1 to 5, in particular 1, 2 or 3, metal wires.

20. Porous burner according to one of the preceding claims, **characterized in that** the metal wire mesh is present in axially or radially wound form before the compression.

21. Porous burner according to one of the preceding claims, **characterized in that** surface loads in the range of 20 to 300 W/cm², in particular of 30 to 260 W/cm², are accessible with the said porous burner.

22. Porous burner according to one of the preceding claims, **characterized in that** the metal powder and/or the metal wire mesh comprise or comprises at least one metal and/or a metal alloy, which metal or metal alloy forms an oxide layer, in particular a metal alloy comprising chromium and/or aluminium.

23. Porous burner system comprising a porous burner according to one of Claims 1 to 22 and at least one supply tube for air and/or gas which can be connected to an inlet of the porous burner, and/or at least one ignition apparatus, with at least one inlet of the dimensionally stable shaped body being connected to at least one supply tube and/or burner tube for air and/or gas by means of the mounting and fastening element in the form of a thread.

24. Porous burner system according to Claim 23, **characterized in that**, in the region of the outer face of the hollow body, the ignition apparatus (22) is arranged in the region whose corresponding inner face is the shortest distance from the distribution apparatus (100).

25. Use of porous burners according to one of Claims 1 to 22 or porous burner systems according to either of Claims 23 and 24 for generating heat and/or steam in cooking devices (1), in particular gas-heated cooking devices, or in heating devices.

26. Cooking device, in particular gas-heated cooking device, comprising at least one porous burner, in particular a porous burner (4, 4', 4'') according to one of Claims 1 to 22 or a porous burner system (3, 3') according to either of Claims 23 and 24.

27. Heating device comprising at least one porous burner, in particular a porous burner (4, 4') according to one of Claims 1 to 22 or a porous burner system according to either of Claims 23 and 24.

## Revendications

1. Brûleur à corps poreux (4, 4', 4''), en particulier pour des appareils de cuisson (1), comprenant un boîtier, qui présente au moins une entrée pour un mélange gaz/air comme combustible et/ou au moins une entrée pour air et/ou au moins une entrée pour le gaz et/ou au moins une sortie pour l'air et/ou pour le gaz et/ou pour les gaz brûlés, le boîtier présentant de la poudre de métal frittée et/ou un entrelacement de fil métallique comprimé sous la forme d'au moins un corps moulé (7, 7') indéformable et poreux, à la surface (16) duquel et/ou dans les espaces de pores duquel sont présentes des zones de réaction de dégagement de flamme pour la formation d'un brûleur de surface, et le corps moulé (7, 7') comprenant au moins un élément de support et de fixation incorporé dans ce corps comme composant intégral de ce corps moulé, **caractérisé en ce que** l'élément de support et de fixation est incorporé directement dans le matériau poreux du corps moulé, un filetage (8) étant tourné dans le corps moulé (7) poreux et au moins une entrée du corps moulé indéformable étant vissé par l'élément de support et de fixation à au moins un tuyau d'arrivée et/ou un tuyau de brûleur (6, 8, 24, 26) pour l'air et/ou le gaz, sans que d'autres composants soient nécessaires.

2. Brûleur à corps poreux selon la revendication 1, **caractérisé par** au moins deux corps moulés assemblés, s'appliquant l'un sur l'autre par complémentarité de formes au moins par sections, qui sont reliés entre eux en formant au moins une rainure ou une phase, établissent une liaison stable.

3. Brûleur à corps poreux selon l'une quelconque des revendications précédentes, **caractérisé en ce que** le corps moulé (7, 7') représente pour l'essentiel un corps creux, en particulier un cylindre creux.

4. Brûleur à corps poreux selon la revendication 3, **caractérisé par** au moins un dispositif répartiteur (100) pour l'orientation ciblée d'une partie du flux de gaz ou d'air et/ou du flux de mélange gaz/air, qui peut être disposé et/ou déformé au moins par sections dans le corps creux du brûleur à corps poreux (3') de telle sorte qu'une partie du flux d'air et/ou du flux de gaz ou du flux de mélange gaz/air peut être répartie en ce sens que la paroi interne du corps creux subit une répartition de pression inhomogène en particulier dans la zone du dispositif répartiteur.

5. Brûleur à corps poreux selon la revendication 4, **caractérisé en ce que** le dispositif répartiteur (100) présente une tôle de chicane.

6. Brûleur à corps poreux selon la revendication 5, **caractérisé en ce que** le dispositif répartiteur (100) comprend essentiellement des matériaux métalliques et/ou céramique.

7. Brûleur à corps poreux selon l'une quelconque des revendications 4 à 6, **caractérisé en ce que** le dispositif répartiteur (100) est présent par sections ou complètement dans le corps creux et/ou le tube de brûleur.

8. Brûleur à corps poreux selon l'une quelconque des revendications 4 à 7, **caractérisé en ce que** le dispositif répartiteur peut être fixé au moins par portions sur le tube de brûleur et/ou le corps creux.

9. Brûleur à corps poreux selon l'une quelconque des revendications 4 à 8, **caractérisé en ce que** le dispositif répartiteur (100) ne présente pas une liaison directe avec le corps creux.

10. Brûleur à corps poreux selon l'une quelconque des revendications 4 à 9, **caractérisé en ce qu'**une surface de déviation du dispositif répartiteur, en particulier de la tôle de chicane (100), est inclinée par rapport à l'axe médian du corps creux, en particulier du cylindre creux.

11. Brûleur à corps poreux selon l'une quelconque des revendications 4 à 10, **caractérisé en ce que** la surface de section maximale du dispositif répartiteur (100) présente en direction du sens d'écoulement du mélange gaz/air plus de 50 % de la surface de la section du corps creux dans la zone du dispositif répartiteur.

12. Système de brûleur à corps poreux selon l'une quelconque des revendications 2 à 11, **caractérisé en ce que** les densités de matériau d'au moins deux corps moulés s'appuyant l'un sur l'autre se correspondent sensiblement.

13. Brûleur à corps poreux selon la revendication 12, **caractérisé en ce que** la densité de matériau dans la zone du point de liaison de deux corps moulés mis bout à bout correspond sensiblement à la densité de matériau d'au moins l'un de ces corps moulés.

14. Brûleur à corps poreux selon l'une quelconque des revendications précédentes, **caractérisé en ce que** la surface (16) du corps moulé (7') présente au moins une irrégularité (12, 14), en particulier au moins un creux et/ou une élévation, qui diverge de la surface de base du corps moulé (7').

15. Brûleur à corps poreux selon l'une quelconque des revendications précédentes, **caractérisé en ce que** l'épaisseur de paroi d'un corps moulé (7') varie, en particulier présente au moins deux épaisseurs différentes.

16. Brûleur à corps poreux selon l'une quelconque des revendications précédentes, **caractérisé en ce que** ledit brûleur à corps poreux représente un brûleur à flamme plate.

17. Brûleur à corps poreux selon l'une quelconque des revendications précédentes, **caractérisé en ce que** le corps moulé (7, 7') présente, au moins par endroits, en particulier dans la zone d'un entrelacement de fil métallique, une densité après compression dans la plage d'environ 2,5 à environ 5 g/cm³, en particulier d'environ 2,8 à environ 4,5 g/cm³.

18. Brûleur à corps poreux selon l'une quelconque des revendications précédentes, **caractérisé en ce que** le diamètre du fil de l'entrelacement de fil métallique se situe dans la plage d'environ 0,1 à 0,4 mm, en particulier d'environ 0,16 à environ 0,28 mm.

19. Brûleur à corps poreux selon l'une quelconque des revendications précédentes, **caractérisé en ce que** l'entrelacement de fil métallique comprend 1 à 5, en particulier 1, 2 ou 3 fils métalliques.

20. Brûleur à corps poreux selon l'une quelconque des revendications précédentes, **caractérisé en ce que** l'entrelacement de fil métallique est présent avant la compression dans une forme enroulée axialement ou radialement.

21. Brûleur à corps poreux selon l'une quelconque des revendications précédentes, **caractérisé en ce que**, avec ledit brûleur à corps poreux, des charges de surface dans la plage de 20 à 300 W/cm², en particulier de 30 à 260 W/cm², sont accessibles.

22. Brûleur à corps poreux selon l'une quelconque des revendications précédentes, **caractérisé en ce que** la poudre de métal et/ou l'entrelacement de fil métallique comprend/comprennent au moins un métal et/ou un alliage de métal, qui forme une couche d'oxyde, en particulier un alliage de métal, contenant du chrome et/ou de l'aluminium.

23. Système de brûleur à corps poreux, comprenant un brûleur à corps poreux selon l'une quelconque des revendications 1 à 22 et au moins un tuyau d'arrivée pour l'air et/ou le gaz, qui peut être relié à une entrée du brûleur à corps poreux, et/ou au moins un dispositif d'allumage, au moins une entrée du corps moulé indéformable étant reliée par l'élément de support et de fixation, sous la forme d'un filetage, à au moins un tuyau d'arrivée et/ou un tube de brûleur pour l'air et/ou le gaz.

24. Système de brûleur à corps poreux selon l'une quelconque des revendications 1 à 23, **caractérisé en ce que** le dispositif d'allumage (22) est disposé dans la zone du côté extérieur du corps creux dans la zone, par rapport au côté intérieur correspondant de laquelle le dispositif répartiteur (100) présente la plus faible distance.

25. Utilisation de brûleurs à corps poreux selon l'une quelconque des revendications 1 à 22 ou de systèmes de brûleurs à corps poreux selon l'une quelconque des revendications 23 à 25 pour la génération de chaleur et/ou de vapeur dans des appareils de cuisson (1), en particulier des appareils de cuisson chauffés au gaz, ou dans des appareils de chauffage.

26. Appareil de cuisson, en particulier appareil de cuisson chauffé au gaz, comprenant au moins un brûleur à corps poreux, en particulier un brûleur à corps poreux (4, 4', 4'') selon l'une quelconque des revendications 1 à 22 ou un système de brûleur à corps poreux (3, 3') selon l'une quelconque des revendications 23 à 25.

27. Appareil de chauffage, comprenant au moins un brûleur à corps poreux, en particulier un brûleur à corps poreux (4, 4') selon l'une quelconque des revendications 1 à 22 ou un système de brûleur à corps poreux selon l'une quelconque des revendications 23 à 25.
